# EUROPÄISCHE PATENTSCHRIFT

(11) **EP 0 377 193 B1**
(45) Veröffentlichungstag und Bekanntmachung des Hinweises auf die Patenterteilung: **07.09.1994**
(21) Anmeldenummer: 89123888.3
(22) Anmeldetag: 23.12.1989
(51) Int. Cl.: D06F 58/02

(54) **Wäschetrockner**
Linen dryer
Séchoir à linge

(30) Priorität: 03.01.1989 DE 3900074
(43) Veröffentlichungstag der Anmeldung: 11.07.1990
(73) Patentinhaber: Transferon Wäschereimaschinen GmbH i.L., 75417 Mühlacker (DE)
(72) Erfinder: Obert, Peter, Prof. Dipl.-Ing., D-7900 Ulm (DE)

(56) Entgegenhaltungen:
- DE-A- 2 006 625
- DE-A- 2 607 372
- DE-B- 2 628 182
- FR-A- 2 252 434
- GB-A- 1 340 402
- GB-A- 1 369 713
- US-A- 1 544 884
- US-A- 2 906 035
- US-A- 3 713 226
- US-A- 4 665 628
- US-A- 4 689 896

## Beschreibung

Die Erfindung betrifft einen Wäschetrockner für den gewerblichen Bereich mit einem Maschinengehäuse, mit einer im Maschinengehäuse angeordneten Trommel, die in dem Maschinengehäuse drehbar gelagert ist, wobei in dem Maschinengehäuse eine Isolationsschicht den Mantel der Trommel mit Abstand umgibt, so daß ein Ringraum als Heißluft-Zirkulationsraum um die Trommel gebildet ist, mit einer Heizeinrichtung in dem Heißluft-Zirkulationsraum, mit einem Gebläse, welches eine Kreisströmung der erhitzten Luft in dem Heißluft-Zirkulationsraum aufrecht erhält, und mit einem Gebläse, welches mit Wasserdampf angereicherte Luft aus der Trommel über eine Trommelstirnwand absaugt.

Bei bekannten Wäschetrocknern für den gewerblichen Bereich, wie sie derzeit auf dem Markt sind, wird die Heißluft, die zuvor in einer Heizeinrichtung erwärmt wurde, quer durch eine perforierte Trommel hindurch gesaugt. Das heißt, in einem allgemein schräg nach oben zeigenden Umfangsbereich der Trommelwandung wird die Heißluft in das Innere der Trommel eingeführt; sie wird dann gemeinsam mit dem aufgenommenen, aus der Wäsche ausgetretenen Wasserdampf im unteren Bereich der Trommelwandung wieder abgesaugt. Die Heißluft durchtritt dabei die Trommelwandung zweimal; ein erstes Mal von außen nach innen und ein zweites Mal von innen nach außen.

Diese Bauweise hat ganz erhebliche Nachteile. Trommel und Wäsche durchlaufen bei ihrer Drehbewegung Zonen unterschiedlichen statischen Druckes und unterschiedlicher Temperatur. Dadurch wird die mittlere Temperatur des Trocknungs-Systemes und, hieraus folgend, die Verdunstungsleistung erheblich herabgesetzt. Die Zonen unterschiedlichen statischen Druckes können zwischen der Trommel und dem Maschinengehäuse durch Leitbleche und Dichtleisten nicht optimal abgedichtet werden, so daß aufgrund der Druckunterschiede erhebliche Leckverluste auftreten. Nur ein geringer Teil der Wäscheoberfläche hat mit der Heiz- und Trocknungsluft einen kurzzeitigen Kontakt. Die großen Strömungswiderstände bei der Durchströmung von Heizeinrichtung, Trommel, Wäsche und übrigen Luftwegen führen nicht nur zu den erwähnten, in Strömungsrichtung stark zunehmenden statischen Unterdrucken im System und den hierdurch bedingten Leckströmungen im Inneren des Trockners; sie erfordern zudem hohe Gebläseleistungen. Kalte Außenluft fällt durch Undichtigkeiten des Gebläses in das Systeminnere ein und reduziert die durchschnittliche Temperatur weiter.

Der Wäschefall in der Trommel ist so, daß die im unteren Bereich des Trommelmantels befindlichen Luftdurchtrittsöffnungen in sehr unterschiedlicher Weise verlegt werden. Dies hat starke Pulsationen des Unterdrucks und des Luftvolumenstroms zur Folge. Diese Pulsationen führen nicht nur zu erheblicher Geräuschentwicklung; sie bedeuten außerdem für die Wäsche, die mit hoher Geschwindigkeit auf die Luftdurchtrittsöffnungen der Trommelwandung gesaugt wird, eine extreme Beanspruchung.

Aus den genannten Gründen war der Wirkungsgrad der bekannten, im Gebrauch befindlichen Trockner im gewerblichen Bereich verhältnismäßig gering. Höhere Trocknerleistungen ließen sich nur durch überproportionale Steigerung des Energieeinsatzes erzielen. Der Energieeinsatz betraf dabei sowohl die Heizleistung als auch die Leistung der eingesetzten Gebläse.

Ein Wäschetrockner der eingangs genannten Art ist in der DE-B-26 28 182 beschrieben. Er ist in erster Linie als Haushalts-Wäschetrockner gedacht, wenn auch grundsätzlich eine Anwendung dieses Konstruktionsprinzipes im gewerblichen Bereich nicht ausgeschlossen ist. Der Wäschetrockner ist als Kontakttrockner ausgestaltet. Dies heißt, daß die hier verwendete Trommel keine Perforationen aufweist und daß die Wäsche, die sich in der Trommel befindet, nicht durch einen hindurchgeführten Luftstrom sondern durch reine Kontaktwärme an der Trommelwandung getrocknet wird. Der Heißluftstrom, der hier um die Trommelwandung herum zirkuliert, stellt nur eine besondere Art der Erwärmung der Trommelwandung dar und soll insoweit elektrische Strahlungsheizungen, mit denen alternativ die Trommelwandung erhitzt werden kann, ersetzen. Dadurch, daß die Trommelwand beim Gegenstand der DE-B-26 28 182 durch die zirkulierende Heißluft und nicht durch Wärmestrahlung erhitzt wird, soll es möglich werden, die Zufuhr von Wärme zur Trommelwand sofort zu stoppen, wenn der Strom ausfällt. Diese Unterbrechung der Wärmezufuhr geschieht dadurch, daß der Heißluftstrom, der die Wärme von der eigentlichen Wärmequelle zur Manteloberfläche der Trommel transportiert, beim Stillstand des entsprechenden Gebläses sofort zur Ruhe kommt.

Die DE-A-26 07 372 beschreibt einen Wäschetrockner, bei welchem die Trommel axial von der Heißluft durchströmt wird und die aus der Trommel radial austretende, mit Feuchtigkeit beladene Luft entlang der Außenseite der Trommel noch einmal zurückgeführt wird. Die Heißluft wird aber nicht mehrfach im Kreislauf durch die Heizeinrichtung hindurchgeschickt; sie tritt auch nicht über Perforationen in der Trommelwandung radial in die Trommel ein.

Bei dem aus der DE-A-20 06 625 bekannten Trockner wird eine perforationslose Trommel in axialer Richtung von der Luft durchströmt. Die Luft wird auf einem Kreisweg geführt, der allerdings nicht die Trommel als eine Art Mantel umgibt. Sie wird zudem auf dem Kreisweg zunächst abgekühlt, um die in ihr enthaltene Feuchtigkeit auskondensieren zu können, und dann erwärmt. Der Sinn dieser Maßnahmen besteht darin, als Kühleinrichtung für die dampfbeladene Luft den Verdampfer einer Kühlmaschine und als Wärmequelle den Kondensator der Kühlmaschine benutzen zu können.

Die GB-A-13 69 713 zeigt einen gewerblichen Wäschetrockner, bei welchem die zum Trocknen eingesetzte, heiße Luft in einem bestimmten Bereich über Perforationen der Trommel in diese eintritt, an einem anderen Bereich der Trommel aus dieser wieder austritt und auf diese Weise durch die Wäsche hindurchgesaugt wird. Zur Verringerung des Energiebedarfs wird ein Teil dieser Luft im Kreis geführt. Es handelt sich aber dabei nicht um eine Kreisströmung um die Trommel herum.

Die US-A-46 65 628 zeigt einen Wäschetrockner, bei welchem Luft axial in die Trommel eingeblasen wird. Sie tritt dann durch radiale Perforationen an der Trommelwandung aus, strömt achsparallel zurück und wird in die Trommel hinein rezirkuliert. Die axial einströmende Heißluft hindert jedoch die fliegende Wäsche daran, die hinteren Zonen der Trommel zu erreichen. Außerdem sucht die einseitig axial einströmende Luft insbesondere wegen der fliegenden Wäsche den kürzesten Weg durch die nächstgelegenen Trommellöcher zur Heizeinrichtung zurück. Die Trommelwandung weist nur die niedrige Temperatur auf, welche die Luft nach dem Durchgang durch die Wäsche besitzt.

Die GB-A-13 40 402 beschreibt einen Wäschetrockner, bei dem zwei Luftströmungen erzeugt werden, die bezüglich einer axialen Mittelebene der Trommel symmetrisch verlaufen: Beide Luftströmungen treten radial von außen nach innen über die perforierte Trommelwandung in das Trommelinnere ein, werden dann von einem mittleren "Deflektor" getrennt und in entgegengesetzte axiale Richtungen umgelenkt. Durch zwei Ventilatoren am Ende der Trommel werden die jeweiligen Teilluftströme abgesaugt, an den beiden Stirnbereichen des Wäschetrockners radial nach außen geleitet, sodann um 90° umgelenkt und in axialer Richtung aufeinander zu geführt, bis sie nach Durchtritt durch die Heizeinrichtung erneut radial umgelenkt und in das Innere der Trommel eingebracht werden. Die beiden auf diese Weise erzeugten Kreisströme müssen also jeweils die im Inneren der Trommel befindliche Wäsche durchqueren, bevor sie erneut aufgeheizt werden.

Aufgabe der vorliegenden Erfindung ist es, einen Wäschetrockner der eingangs genannten Art so auszugestalten, daß mit erheblich geringerem Energieeinsatz ein gutes, wäscheschonendes Trockungsergebnis erzielt wird.

Diese Aufgabe wird erfindungsgemäß dadurch gelöst, daß die Trommel mit Perforationen versehen ist.

Bei der erfindungsgemäßen Ausgestaltung des Wäschetrockners wird also weiterhin Heißluft durch die Wäsche hindurchgeführt wozu die Perforationen in der Trommel dienen. Durch den verhältnismäßig großflächigen Zirkulationsweg bleibt jedoch der Strömungswiderstand für die Heißluft verhältnismäßig niedrig. Einziger nennenswerter Strömungswiderstand ist die Heizeinrichtung, die jedoch in entsprechender Weise dimensioniert werden kann. Der Energieaufwand, der zur Aufrechterhaltung der Zirkulationsströmung erforderlich ist, ist verhältnismäßig gering. Dadurch, daß die in dem Zirkulationsraum kreisende Luft die Heizeinrichtung mehrfach durchtritt, kann gewährleistet werden, daß die mittlere Temperatur der Heißluft entlang des gesamten Trommelmantels konstant und erheblich höher als bei bekannten Wäschetrocknern mit perforierten Trommeln ist, wo die Temperatur der Trommelwandung von der Heißluft-Eintrittsstelle weg rasch abfällt. Erfindungsgemäß ist also die Trommelwandung, mit welcher die Wäsche bei der Drehbewegung der Trommel laufend in Berührung kommt, auf sehr hoher Temperatur. Die Wärmeabgabe, die durch den Wärmeübergang von der Trommelwandung auf die Wäsche auftritt und zur Verdampfung des in der Wäsche enthaltenen Wassers führt, kann von der Heißluft im Zirkulationsraum sehr rasch ersetzt werden. Der aus Trommel abgesaugte Wrasen ist sehr hochwertig, das heißt, sehr stark mit Wasserdampf angereichert, und hat einen hohen Wärmeinhalt. Hierauf wird weiter unten noch eingegangen.

Nennenswerte statische Druckunterschiede treten im Maschinengehäuse eines erfindungsgemäßen Wäschetrockners nicht mehr auf. Undichtigkeiten, wie sie zwischen der Trommel und dem Maschinengehäuse in der Praxis nicht zu vermeiden sind, führen daher nicht mehr zu so starken Wärmeverlusten und Kaltlufteinfällen, wie dies bei bekannten Wäschetrocknern mit perforierten Trommeln der Fall war. Auch dies erhöht den Wirkungsgrad der erfindungsgemäßen Maschine.

Die Absaugöffnung in der Stirnwand der Trommel sollte durch eine Haube abgedeckt sein. Hierdurch wird das Einsaugen von Wäschestücken in die Absaugöffnung vermieden.

Als Gebläse im Heißluft-Zirkulationsraum eignet sich besonders ein Querstromgebläse.

Das Gebläse, welches den Innenraum der Trommel absaugt, sollte drehzahlgeregelt sein. Die Drehzahl und damit die Leistung wird je nach der Betriebsphase (Heiz-, Trocknungs- oder Abkühlphase) unterschiedlich (siehe unten), innerhalb der Trocknungsphase auf möglichst geringen Wert eingeregelt.

Wie bereits erwähnt, ist der mit einem erfindungsgemäßen Wäschetrockner zu erzielende Wrasen besonders hochwertig, enthält also besonders viel rückgewinnbare Wärme. Daher empfiehlt es sich, daß ein Wärmetauscher vorgesehen ist, über welchen einerseits die aus dem Innenraum der Trommel gesaugte Abluft und andererseits die dem Heißluft-Zirkulationsraum zugeführte Frischluft geleitet wird. Die Wärmeenergie, die mit dem Wrasen aus dem Wäschetrockner herausgeführt wird, kann so auf optimale Weise zur Aufheizung der zugeführten Frischluft eingesetzt werden, was den Wärmebedarf weiter verringert.

Bei einer bevorzugten Ausführungsform der Erfindung ist eine Klappe vorgesehen, welche für die Frischluft wahlweise entweder einen direkten Weg von der Außenatmosphäre oder einen über den Wärmetauscher führenden Weg von der Außenatmosphäre zum Heißluft-Zirkulationsraum freizugeben vermag. Auf diese Weise kann, insbesondere während der Abkühlphase unter Umgehung des Wärmetauschers, direkt Frischluft in den Heißluft-Zirkulationsraum eingebracht werden.

Eine weitere Ausgestaltung der Erfindung besteht darin, daß eine Klappe vorgesehen ist, welche die in dem Heißluft-Zirkulationsraum strömende Luft in einen ersten Anteil unterteilt, der durch die Heizeinrichtung strömt, und einen zweiten Anteil, der auf einem By-pass-Weg an der Heizeinrichtung vorbeiströmt. Auch dieses Merkmal trägt zur Reduktion des Wärmebedarfes bei, da nur soviel Luft in dem Heißluft-Zirkulationsraum durch die Heizeinrichtung geleitet wird, wie dies zur Aufrechterhaltung der erforderlichen Temperatur erforderlich ist.

In diesem Zusammenhang ist ein Regelkreis zweckmäßig, der einen im Heißluft-Zirkulationsraum befindlichen Temperatursensor und ein die Klappe betätigendes Stellglied umfaßt, wobei durch Variation der Position der Klappe eine konstante Temperatur der Luft im Heißluft-Zirkulationsraum aufrecht erhalten wird.

Die Haube sollte vorteilhafterweise perforiert sein. Während sich derartige Perforationen an der eigentlichen Absaugöffnung in der Trommelwand nicht bewährt haben (hier werden die Perforationen in kürzester Zeit durch die Wäschestücke verlegt), erweisen sie sich in der Haube als sehr nützlich. Da durch die untere Lufteintrittsöffnung der Haube immer ein großflächiger Weg für die aus der Trommel abgesaugte Luft freibleibt, hat ein zufälliges Verlegen einzelner Perforationsöffnungen in der Haube keinen nennenswerten Einfluß auf den effektiv zur Luftabsaugung zur Verfügung stehenden Querschnitt. Insbesondere tritt also in diesem Falle keine spürbare Erhöhung der Luftgeschwindigkeit ein, die bei Perforationen in der eigentlichen Absaugöffnung eine Beschleunigung der Verlegung der Perforationen zur Folge hätte. Stattdessen fallen Wäschestücke, die sich zufällig an die Perforationen der Haube angelagert haben, nach einiger Zeit einfach wieder ab.

Die Absaugöffnung in der Stirnwand der Trommel, die von der Haube abgedeckt wird, liegt zweckmäßigerweise höher als die Lufteintrittsöffnung in die Haube. Geraten also beim Betrieb des Wäschetrockners Wäschestücke zufällig von unten her durch die Lufteintrittsöffnung in die Haube, so müssen sie entgegen der Wirkung der Schwerkraft eine Bewegung nach oben zur eigentlichen Absaugöffnung durchführen, bevor sie diese verlegen oder in diese eingesaugt werden können. Im allgemeinen fallen jedoch die Wäschestücke vor der Durchquerung des entsprechenden Höhenunterschiedes wieder zurück, so daß ein Einsaugen in die eigentliche Absaugöffnung praktisch ausgeschlossen ist.

Bei einem besonderen Ausführungsbeispiel der Erfindung sind das Gebläse und die Heizeinrichtung in geringem Abstand voneinander im Heißluft-Zirkulationsraum angeordnet. Dies hat zur Folge, daß sich praktisch der gesamte Heißluft-Zirkulationsraum auf demselben statischen Druck befindet. Hierdurch ergeben sich besonders definierte Verhältnisse in der Luftbewegung durch die Perforationen der Trommel hindurch. Insbesondere kann es nicht vorkommen, daß der statische Druck im Innenraum der Trommel höher als in einem Teilbereich des Heißluft-Zirkulationsraumes ist. Derartige Verhältnisse würden nämlich dazu führen, daß flusenbeladene Luft aus dem Innenraum der Trommel in den Heißluft-Zirkulationsraum überwechselt.

Zweckmäßig ist, wenn die Heizeinrichtung unmittelbar neben der Ansaugöffnung des Gebläses angeordnet ist. Dann befindet sich der Heißluft-Zirkulationsraum auf der Druckseite des Gebläses, hat also einen statischen Druck, der geringfügig höher als der außen herrschende Atmosphärendruck ist. Dies bedeutet, daß allenfalls Luft aus dem Heißluft-Zirkulationsraum nach außen gelangen kann, daß aber keinesfalls Kaltluft von außen durch Ritzen in den Heißluft-Zirkulationsraum eindringen kann.

Im allgemeinen kann bei Wäschetrocknern der hier interessierenden Art die Trommel zur Entleerung verkippt werden. Wendet man diese Bauweise auch bei einem erfindungsgemäßen Wäschetrockner an, so empfiehlt sich, daß der Heißluft-Zirkulationsraum im unteren Bereich durch einen stationären, also nicht verkippbaren Sockel geführt ist und daß die Heizeinrichtung und das Gebläse in diesem unteren Bereich des Heißluft-Zirkulationsraumes liegen. Auf diese Weise wird der gesamte Wäschetrockner in zwei Teile unterteilt: einen oberen, verhältnismäßig leichten, der im wesentlichen nur die Trommel und den größeren Bereich des Heißluft-Zirkulationsraumes sowie die Beschickungs- und Entladeklappen der Trommel umfaßt, sowie einen unteren Teil, in dem die schweren Elemente, insbesondere die Heizeinrichtung und das Gebläse sowie alle elektrischen und ggf. wartungsbedürftigen Elemente zusammengefaßt sind.

Im Heißluft-Zirkulationsraum ist zweckmäßigerweise ein Flusensieb angeordnet.

Ein weiteres besonderes Ausstattungsmerkmal eines erfindungsgemäßen Wäschetrockners kann in einer Vorrichtung bestehen, mit welcher das Verhältnis von Frischluft zur Zirkulationsluft in der von dem Gebläse geförderten Luft einstellbar ist. Geht man davon aus, daß die Leistung des Gebläses, welches die wrasen-beladene Luft aus dem Innenraum der Trommel absaugt, und des Gebläses, welches die Luft im Heißluft-Zirkulationsraum umwälzt, einen vorbestimmten Wert aufweisen, so läßt sich durch die genannte Vorrichtung der statische Druck im Heißluft-Zirkulationsraum weitgehend einstellen.

Bei der genannten Vorrichtung handelt es sich vorzugsweise um ein bewegliches Rohr, über welches die Frischluft zugeführt wird und das in unterschiedlichen Abstand zur Einlaßöffnung der Heizeinrichtung gebracht werden kann. Wenn sich die innere Mündungsstelle dieses Rohres sehr nahe an der Einlaßöffnung der Heizeinrichtung befindet, wo die Ansaugwirkung des Gebläses noch groß ist, dann wird über das Rohr auch eine entsprechend größere Menge an Frischluft angesaugt als dies der Fall wäre, wenn das Rohr in einen großen Abstand von der Einlaßöffnung der Heizeinrichtung zurückgezogen ist.

Ausführungsbeispiele der Erfindung werden nachfolgend anhand der Zeichnung näher erläutert; es zeigen
- Figur 1:: einen senkrechten Schnitt durch ein erstes Ausführungsbeispiel eines Wäschetrockners;
- Figur 2:: einen Teilschnitt gemäß Linie II-II von Figur 1;
- Figur 3:: einen senkrechten Schnitt, ähnlich der Figur 1, durch ein zweites Ausführungsbeispiel der Erfindung;
- Figur 4:: einen senkrechten Schnitt, ähnlich den Figuren 1 und 3, durch ein drittes Ausführungsbeispiel der Erfindung;
- Figur 5:: schematisch die Seitenansicht des Ausführungsbeispieles von Figur 4.

Der in den Figuren 1 und 2 dargestellte Wäschetrockner, der zum gewerblichen Einsatz bestimmt ist, umfaßt in an und für sich bekannter Weise ein Maschinengehäuse 1, in welchem eine Trommel 2 drehbar gelagert ist. Einzelheiten des Trommelantriebes sind aus Übersichtlichkeitsgründen in der Zeichnung weggelassen und werden hier nicht näher beschrieben. Sie sind von konventioneller Bauweise.

Die Trommel 2 ist, wie insbesondere der Figur 1 zu entnehmen ist, von einem Heißluft-Zirkulationsraum 3 umgeben, der sich parallel zur Achse der Trommel 2 über deren gesamte Breite erstreckt. Im Heißluft-Zirkulationsraum 3 liegt ein Querstromgebläse 4, welches in noch zu beschreibender Weise eine Kreisströmung im Heißluft-Zirkulationsraum 3 aufrecht erhält.

Der Heißluft-Zirkulationsraum 3 ist nach außen durch eine Isolationsschicht 5 vor Wärmeverlusten geschützt.

Im oberen Bereich des Heißluft-Zirkulationsraums 3 ist eine Heizeinrichtung 7 in Form eines im wesentlichen herkömmlichen, dampfbeschickten Heizregisters vorgesehen, welches in ebenfalls noch zu beschreibender Weise der Erwärmung der im Heißluft-Zirkulationsraum 3 strömenden Luft und der jeweils zugeführten Frischluft dient. Letztere strömt wahlweise über einem Kanal 8 von einer äußeren Lufteintrittsöffnung 9 oder von einem Wärmetauscher 10 zu, der an der Seite der Maschine angebracht ist. In welchem Ausmaße die Frischluft direkt über den Kanal 8 von der Lufteintrittsöffnung 9 oder über den Wärmetauscher 10 in den Heißluft-Zirkulationsraum 3 einströmt, hängt von der Stellung einer Klappe 11 ab, die wahlweise die Durchströmung des Kanales 8 oder die Durchströmung eines Kanales 12 versperren kann, welcher die Luft vom Wärmetauscher 10 zur Heizeinrichtung 7 führt.

Die Trommel 2 ist in an und für sich bekannter Weise perforiert, so daß Heißluft aus dem Heißluft-Zirkulationsraum 3 in den Innenraum 13 der Trommel 2 gelangen kann.

Der Innenraum 13 der Trommel 2 wird über eine axiale Stirnwand, etwa mittig, abgesaugt. Die Absaugöffnung selbst ist durch eine Haube 14 verdeckt, die verhindert, daß Wäschestücke in die Absaugöffnung eingesaugt werden können.

Der Wärmetauscher 10 enthält in bekannter Weise zwei Plattensysteme, die rechtwinklig zueinander durchströmt werden. Durch das erste Plattensystem, welches in Figur 1 besonders deutlich zu erkennen ist, strömt Frischluft von einer zweiten äußeren Lufteintrittsöffnung 15 nach oben zum Kanal 12 und von dort, wie bereits beschrieben, je nach Stellung der Klappe 11 zur Heizeinrichtung 7 und in den Heißluft-Zirkulationsraum 3. Der zweite Plattensatz wird, wie in Figur 2 besser zu erkennen, in horizontaler Richtung von derjenigen Luft durchströmt, die aus dem Innenraum 13 der Trommel 2 abgesaugt wurde. Dieser abgesaugte Wrasen wird hierzu über eine entsprechende Leitung in einen ersten, in Figur 2 unten dargestellten, in Wirklichkeit senkrecht verlaufenden Luftraum 16 geführt, durchquert dann den entsprechenden Plattensatz des Wärmetauschers 10 und gelangt in einen zweiten Luftraum 17. Dieser, in Figur 2 oben dargestellt, erstreckt sich ebenfalls senkrecht an den Plattensätzen des Wärmetauschers 10 entlang; er kommuniziert mit einem Ansaugkanal 18 eines Gebläses 19, dessen Drehzahl regelbar ist. Druckseitig gibt das Gebläse 19 den über den Wärmetauscher 10 aus dem Innenraum 13 der Trommel 2 abgesaugten Wrasen an die Umgebung ab.

Der oben beschriebene Wäschetrockner arbeitet wie folgt:

Rotiert die Trommel 2, so wird die hierin befindliche Wäsche 20, wie in Figur 1 angedeutet, mitgenommen. Sie liegt dabei entlang eines bestimmten Umfangsbereiches an der Trommelwandung an, löst sich dann von dieser ab und fällt, einer Wurfparabel folgend, nach unten, bis sie wieder auf der Trommelwandung auftrifft und von dieser erneut in der Drehbewegung mitgenommen wird. Gleichzeitig wird der Heißluft-Zirkulationsraum 3 von einer gleichmäßigen, konstant temperierten Heißluft durchströmt, die von dem Querstromgebläse 4 in Bewegung gehalten wird. Das Querstromgebläse 4 kann eine verhältnismäßig niedrige Leistung aufweisen, da die Strömungswege verhältnismäßig breit sind und nur eine geringe Drosselung auftritt.

Ein verhältnismäßig geringer Teil der in dem Heißluft-Zirkulationsraum 3 strömenden Heißluft tritt auch durch die Perforationen der Trommel 2 hindurch in deren Innenraum 13 ein. Sie durchquert dabei die Wäsche 20 und gelangt in den sogenannten "Feuchtekern", um den die Wäsche 20 zirkuliert. In diesem Bereich befindet sich auch die durch die Haube 14 abgedeckte Absaugöffnung, von wo der nunmehr stark mit Wasserdampf angesättigte Wrasen zum Luftraum 16, von dort über den zweiten Satz von Platten des Wärmetauschers 10 in den zweiten Luftraum 17 und über das Gebläse 19 in die Außenatmosphäre gelangt. Die Menge der aus dem Innenraum 13 der Trommel 2 abgesaugten Luft hängt dabei im wesentlichen von der Drehzahl, also der Leistung, des Gebläses 19 ab. Sie kann soweit reduziert werden, daß ein hochwertiger, also hoch mit Wasserdampf angereicherter Wrasen aus dem Innenraum 13 der Trommel 2 abgesaugt werden kann, dessen Wärmeinhalt etwa vergleichbar mit dem Wrasen ist, der in Mangeln anfällt. Er eignet sich daher vorzüglich für die Erwärmung der Frischluft, welche über die Lufteintrittsöffnung 15 in den zweiten Plattensatz des Wärmetauschers 10 einströmt, dort von dem Wrasen erwärmt wird und sodann über die Heizeinrichtung 7 in den Heißluft-Zirkulationsraum 3 einströmt.

Die Heizeinrichtung 7 hat also im stationären Betrieb im wesentlichen nur noch die Aufgabe, die Wärmeabgabe zu ersetzen, die durch Wärmeübergang an die Wäsche 20 eintritt, sowie die zuströmende Frischluft soweit zu erwärmen, wie dies nach Durchquerung des Wärmetauschers 10 zur Erreichung der konstanten Temperatur im Heißluft-Zirkulationsraum 3 noch erforderlich ist. Die Heizeinrichtung 7 wird dabei in erheblich geringerem Maße in Anspruch genommen als dies bei konventionellen Wäschetrocknern der hier interessierenden Art der Fall ist.

Die Wäsche 20 erfährt bei der beschriebenen Maschine durch zwei gleichzeitig stattfindende Effekte eine Trocknung:

Zum einen wirkt die Wandung der Trommel 2 als Heizfläche, die sich in ihrem gesamten Umfangsbereich praktisch auf konstanter Temperatur befindet. Hier findet eine direkte Wärmeübertragung statt. Die Wärmeabgabe an der Trommelwandung wird unverzüglich durch die im Heißluft-Zirkulationsraum 3 strömende Luft ersetzt. Als konkurrierender Effekt, dessen Anteil durch die Leistung des Gebläses 19 variiert werden kann, tritt der direkte Kontakt der Wäsche 20 mit Luft hinzu, welche die Perforationen der Trommel 2 und sodann die Wäsche 20 selbst durchströmt und letztendlich vom Gebläse 19 in die Außenatmosphäre abgegeben wird.

In Figur 3 ist ein zweites Ausführungsbeispiel der Erfindung dargestellt, welches mit demjenigen nach den Figuren 1 und 2 weitestgehend übereinstimmt. Entsprechende Teile sind daher mit demselben Bezugszeichen, zuzüglich 100, gekennzeichnet.

Das Ausführungsbeispiel nach Figur 3 unterscheidet sich von demjenigen nach den Figuren 1 und 2 durch eine geometrisch etwas andere Anordnung der Heizeinrichtung 107, durch die Weglassung des Wärmetauschers 10, welcher beim Ausführungsbeispiel nach den Figuren 1 und 2 vorhanden war, selbstverständlich aber auch beim Ausführungsbeispiel nach Figur 3 eingesetzt werden kann, sowie durch eine hier besonders interessierende Klappensteuerung der Luftströmung im Heißluft-Zirkulationsraum 103.

Wie Figur 3 deutlich macht, ist an der Heizeinrichtung 107 eine Klappe 121 so verschwenkbar angelenkt, daß sie die im Heißluft-Zirkulationsraum 103 strömende Luft wahlweise bzw. in unterschiedlichen Anteilen durch die Heizeinrichtung 107 oder durch einen By-pass-Weg 122 zu schicken vermag. Die Anordnung ist offensichtlich so, daß je nach der Schwenkstellung der Klappe 121 mehr oder weniger Luft durch die Heizeinrichtung 107 geschickt wird. Entsprechend wird die Luft im Heißluft-Zirkulationsraum 103 mehr oder weniger aufgeheizt. Die Klappe 121 wird von einem Stellglied betätigt, welches so gesteuert wird, daß die Temperatur im Heißluft-Zirkulationsraum 103, gemessen durch einen geeigneten Sensor, konstant bleibt.

Im Kanal 108, über welchen die Frischluft von der äußeren Lufteintrittsöffnung 109 zugeführt wird, befindet sich eine weitere Klappe 123, die so verschwenkbar ist, daß sie die Zufuhr von Frischluft regelt. Die Stellung der Klappe 123 hängt also vom Bedarf an Frischluft ab, kann im Extremfall so sein, daß eine Zufuhr von Frischluft vollständig unterbunden ist. Dann findet im wesentlichen eine reine Zirkulationsströmung in dem Heißluft-Zirkulationsraum 103 statt. Aus dem Innenraum 113 der Trommel 102 wird dann im wesentlichen reiner Wasserdampf abgesaugt.

Die obige Beschreibung beschränkte sich bisher auf die eigentliche Trockungsphase, also denjenigen Teil der Betriebszeit, in welcher die Trocknung der Wäsche 20 stattfindet. Hier wird das Gebläse 19 mit einem mittleren Volumenstrom betrieben, welcher für eine ausreichende Abfuhr des anfallenden Wrasens, der zu einem möglichst hohen Anteil aus Wasserdampf bestehen sollte, ausreichen muß.

In der Aufheizphase dagegen wird, bis innerhalb des Heißluft-Zirkulationsraumes 3 bzw. 103 die gewünschte konstante Temperatur erreicht ist, das Gebläse 19 bzw. 119 mit keinem oder sehr geringem Volumenstrom betrieben. Die Stellung der Klappe 11 beim Ausführungsbeispiel nach Figur 1 ist so, wie in der Zeichnung dargestellt; das heißt, Zuluft, soweit sie überhaupt angesaugt wird, durchquert den Wärmetauscher 10. Beim Ausführungsbeispiel nach Figur 3 kann die Klappe 123 geschlossen sein, so daß zunächst im wesentlichen keine Frischluft angesaugt wird.

In der Abkühlphase, wenn also der Trockungsvorgang beendet wird, ist normalerweise die Heizeinrichtung 107 stillzulegen (dies bedeutet bei Verwendung eines dampfbetriebenen Heizregisters die Abstellung der Dampfzufuhr). Beim Ausführungsbeispiel nach den Figuren 1 und 2 verlegt nunmehr die Klappe 11 den Weg zwischen dem Wärmetauscher 10 und der Heizeinrichtung 7, gibt also den Weg für kalte Frischluft über den Kanal 8 in den Heißluft-Zirkulationsraum 3 frei. Hierdurch wird der Abkühlvorgang beschleunigt. Beim Ausführungsbeispiel nach der Figur 3 wird die Klappe 123 geöffnet, so daß kalte Frischluft über die Lufteintrittsöffnung 109 in den Heißluft-Zirkulationsraum 103 gelangen kann.

Besonders vorteilhaft ist jeoch folgende Durchführung des Abkühlvorgangs, bei welcher die Heizeinrichtung 107 nicht stillgelegt werden muß und deshalb eine raschere Betriebsbereitschaft für den nächsten Trockenzyklus zu erzielen ist:

Im Unterdruckbereich des Querstromgebläses 104 befindet sich eine isolierte Klappe 124 (vgl. Fig.3), welche den Heißluft-Zirkulationsraum 103 mit der Außenatmosphäre verbindet. Zum Abkühlen wird die Klappe 124 geöffnet; gleichzeitig wird die Klappe 121 so gestellt, daß die gesamte Luft über den By-pass-Weg 122 an der Heizeinrichtung 107 vorbeiströmt. Die Klappe 123 ist dabei geschlossen, sodaß die Heizeinrichtung 107 überhaupt nicht von Luft druchflossen wird. Die nunmehr im Heißluft-Zirkulationsraum 103 fließende Frischluftströmung sorgt für eine rasche Abkühlung der Trommelwandung und des Trommelinhalts. Nach Entnahme des Wäschepostens und Neubeschickung der Trommel 102 kann ohne Verzögerung in die Aufwärmphase übergegangen werden.

Das in den Figuren 4 und 5 dargestellte Ausführungsbeispiel eines Wäschetrockners ähnelt denjenigen der Figuren 1 bis 3; entsprechende Teile sind daher mit demselben Bezugszeichen wie in Figur 1, jedoch zuzüglich 200, gekennzeichnet.

Auch der in den Figuren 4 und 5 dargestellte Wäschetrockner umfaßt ein Maschinengehäuse 201, in welchem eine perforierte Trommel 202 drehbar gelagert ist. Die Trommel 202 ist von einem Heißluft-Zirkulationsraum 203 umgeben, in welchem ein Querstromgebläse 204 angeordnet ist. Das Querstromgebläse 204 befindet sich ähnlich, wie dies bei den anhand der Figuren 1 bis 3 beschriebenen Ausführungsbeispielen der Fall war, im unteren Bereich des Heißluft-Zirkulationsraumes 203. Bei den eingangs beschriebenen Ausführungsbeispielen war jedoch die Heizeinrichtung etwa diametral gegenüber am obersten Punkt des Heißluft-Zirkulationsraumes vorgesehen. Da die Heizeinrichtung als diejenige Stelle im Heißluft-Zirkulationsraum aufzufassen ist, an welcher der von dem Querstromgebläse zu überwindende Druckabfall hauptsächlich stattfindet, war bei diesen Ausführungsbeispielen der Heißluft-Zirkulationsraum in zwei Bereiche unterschiedlichen statischen Druckes unterteilt. Wenn der zwischen der Druckseite des Querstromgebläses und der Heizeinrichtung liegende Bereich des Heißluft-Zirkulationsraumes mit einem Druck gefahren werden soll, der nur geringfügig über dem äußeren Atmosphärendruck liegt (um so Leckverluste kleinzuhalten), dann kann es vorkommen, daß der zwischen der Heizeinrichtung und der Saugseite des Querstromgebläses liegende Bereich des Heißluft-Zirkulationsraumes auf einem Unterdruck liegt, der noch niedriger als der im Innenraum der Trommel herrschende Druck ist. Dies kann dann zu der unerwünschten Konsequenz führen, daß in bestimmten Bereichen des Heißluft-Zirkulationsraumes Luft radial von innen aus der Trommel nach außen in den Heißluft-Zirkulationsraum gelangt, also entgegen der eigentlich gewünschten Richtung. Mit dieser Luft gelangen Flusen aus dem Innenraum der Trommel in den Heißluft-Zirkulationsraum, die sich insbesondere in der Heizeinrichtung festsetzen und diese im Laufe der Zeit verstopfen.

Legt man dagegen, wie dies in Figur 4 dargestellt ist, die Heizeinrichtung 207 in unmittelbare Nähe des Querstromgebläses 204, so befindet sich praktisch der gesamte Heißluft-Zirkulationsraum 203 auf demselben statischen Druck. Beim dargestellten Ausführungsbeispiel ist die Heizeinrichtung 207 an die Saugseite des Gebläses 204 angefügt. Dies bedeutet, daß der Heißluft-Zirkulationsraum 203 sich auf dem höheren statischen Druck befindet, der auf der Druckseite des Querstromgebläses 204 herrscht. Dadurch läßt sich sicherstellen, daß allenfalls Luft aus dem Heißluft-Zirkulationsraum 203 nach außen in die Außenatmosphäre entweichen kann (bei der geläufigen Bauweise derartiger Wäschetrockner lassen sich Ritzen und Spalte mit vernünftigem Kostenaufwand nicht vermeiden), daß aber niemals Kaltluft von außen in den Heißluft-Zirkulationsraum 203 einfallen kann. Diese Kaltluft müßte in der Heizeinrichtung 207 erwärmt werden, was zu einem unnötigen Wärmeverbrauch führen würde.

Die Frischluft wird dem Wäschetrockner in Figur 4 durch ein Rohr 229 zugeführt, welches axial verschiebbar gehaltert ist. Die innere Mündungsöffnung 231 des Rohres 229 läßt sich auf diese Weise in unterschiedlichen Abstand zu der Einlaßöffnung 230 der Heizeinrichtung 207 bringen. Ersichtlich ist die Anordnung so, daß von der gesamten Luftmenge, welche das Querstromgebläse 204 in dem Heißluft-Zirkulationsraum 203 umwälzt, ein bestimmter Anteil über das Rohr 229 von der Außenatmosphäre frisch zugeführt wird. Dieser Anteil ist umso größer, je näher die Mündungsöffnung 231 des Rohres 229 an die Einlaßöffnung 230 der Heizeinrichtung 207 herangeführt wird, denn umso mehr befindet sich diese Mündungsöffnung 231 im Wirkungsbereich des Gebläses 204. Wird dagegen das Rohr 229 weiter nach außen gezogen und so der Abstand zwischen seiner Mündungsöffnung 231 und der Einlaßöffnung 230 vergrößert, verringert sich die Saugwirkung des Gebläses 204 im Innenraum des Rohres 229; der Anteil an Frischluft, der vom Gebläse 204 angesaugt und in den Kreislauf im Heißluft-Zirkulationsraum 203 eingebracht wird, sinkt ab.

Sinn der Maßnahme ist, den statischen Druck, der im Heißluft-Zirkulationsraum 203 herrscht, einstellen zu können. Dieser ergibt sich aus dem Zusammenspiel der Frischluftmenge, die über das Rohr 229 in den Heißluft-Zirkulationsraum 203 eingeführt wird, und der Luftmenge, die über die Absaugöffnung 225 in der Stirnseite der Trommel 203 abgesaugt und wieder an die Außenatmosphäre abgegeben wird. Umso größer die Menge angesaugter Frischluft, umso größer der Druck in dem Heißluft-Zirkulationsraum 203. Ziel ist es, diesen Druck im Heißluft-Zirkulationsraum 203 möglichst nahe an den äußeren Atmosphärendruck, jedoch geringfügig auf der Überdruckseite, heranzuführen. Das Rohr 229 ermöglicht diese Druckeinstellung individuell für jeden von der Fabrik ausgelieferten Wäschetrockner und die diesem anhaftenden ebenso individuellen, fabrikseitig nicht beherrschbaren Ritzen und Spalten.

Figur 4 ist außerdem zu entnehmen, daß die Haube 214 perforiert ist. Diese Perforation ist an der Haube 214 sehr nützlich, obwohl sie an einer Abdeckung der eigentlichen Absaugöffnung 225 unbrauchbar wäre. Im letzteren Falle würde ein Wäschestück, welches zufällig einige der Perforationslöcher verlegt, den Restquerschnitt für die absaugende Luft so stark verkleinern, daß eine Erhöhung der Luftgeschwindigkeit in den verbleibenden offenen Perforationslöchern eintreten würde. Dies wiederum hätte eine verstärkte Ansaugwirkung für Wäschestücke zur Folge, so daß in Kürze der gesamte Absaugquerschnitt mit Wäschestücken verlegt wäre. Verwendet man jedoch, wie in Figur 4 dargestellt, die Perforationen an der Haube 214, so können Wäschestücke, die sich hierauf ablagern, den effektiven Absaugquerschnitt nicht nennenswert verkleinern. Dieser nämlich wird durch die untere Lufteintrittsöffnung 226 der Haube 214 bestimmt. Negative Selbstverstärkungseffekte (Verlegung einiger Perforationslöcher erhöht die Luftgeschwindigkeit in den anderen Perforationslöchern und fördert so die weitere Verlegung auch dieser restlichen Perforationslöcher) treten also an der Haube 214 nicht auf.

Bei dem Ausführungsbeispiel nach Figur 4 ist die eigentliche Absaugöffnung 225 in der Stirnseite der Trommel 202 höher angebracht als die Lufteintrittsöffnung 226 in die Haube 214. Um dies zeigen zu können, ist die Haube 214 im oberen Bereich in Figur 4 weggebrochen. Wenn also Wäschestücke mit der abgesaugten Luft von unten her durch die Lufteintrittsöffnung 226 in die Haube 214 eindringen, so müßten sie entgegen der Wirkung der Schwerkraft den Höhenunterschied zwischen der Lufteintrittsöffnung 226 und der Absaugöffnung 225 überwinden, damit sie in die eigentliche Absaugöffnung 225 eingesaugt werden bzw. diese verlegen können. In der Praxis fallen jedoch die Wäschestücke vorher wieder in die Trommel zurück.

Im allgemeinen sind Wäschetrockner der hier interessierenden Art als sogenannte Kipptrockner ausgestaltet, bei welchen die Trommel zur Entleerung verkippt wird. In Figur 5 ist dies schematisch dargestellt, wo die Betriebsposition der Trommel (und der umgebenden Teile einschließlich des Ringraumes) durchgezogen und strichpunktiert die gekippten Entleerungsposition dargestellt ist. In Figur 5 ist außerdem die Entladeklappe 232 zu erkennen, die über einen Hydraulikzylinder 233 verschwenkt werden kann. Die Entladeklappe 232 wird noch vor dem Verkippen der Trommel in die strichpunktiert dargestellte Öffnungsstellung gebracht. Trommel und geöffnete Entladeklappe werden erst danach verkippt, so daß die Wäsche zwischen der geöffneten Entladeklappe 232, die dann annähernd senkrecht verläuft, und dem abgekippten Teil des Maschinengehäuses 201 herausfallen kann.

Damit die zu verkippende Masse so gering wie möglich ist, befinden sich sowohl die Heizeinrichtung 207 als auch das Gebläse 204 in einem unteren, nicht verkippbaren Sockel 227 des Wäschetrockners. Durch diesen unteren Sockel 227 ist ein kleiner Bereich des Heißluft-Zirkulationsraumes 203 hindurchgeführt. Auch das verschiebbare Rohr 229 sowie alle ggf. wartungsbedürftigen Elemente des Wäschetrockners sind in diesem unteren Sockel 227 zusammengefaßt, wo sie leicht erreicht werden können.

## Patentansprüche

1. Wäschetrockner für den gewerblichen Bereich mit einem Maschinengehäuse (1; 101), mit einer im Maschinengehäuse (1; 101) angeordneten Trommel (2; 102), die in dem Maschinengehäuse (1; 101) drehbar gelagert ist, wobei in dem Maschinengehäuse (1; 101) eine Isolationsschicht (5; 105) den Mantel der Trommel (2; 102) mit Abstand umgibt, so daß ein Ringraum (3; 103) als Heißluft-Zirkulationsraum um die Trommel (2; 102) gebildet ist, mit einer Heizeinrichtung (7; 107) in dem Heißluft-Zirkulationsraum (3; 103), mit einem Gebläse (4; 104), welches eine Kreisströmung der erhitzten Luft in dem Heißluft-Zirkulationsraum (3; 103) aufrecht erhält, und mit einem Gebläse (19), welches mit Wasserdampf angereicherte Luft aus der Trommel (2) über eine Trommelstirnwand absaugt,
dadurch gekennzeichnet,
daß die Trommel (2; 102) mit Perforationen versehen ist.

2. Wäschetrockner nach Anspruch 1, dadurch gekennzeichnet; daß die Absaugöffnung in einer Stirnwand der Trommel durch eine Haube (14) abgedeckt ist. an und für sich bekannter Weise perforiert ist.

3. Wäschetrockner nach einem der vorhergehenden Ansprüche, dadurch gekennzeichnet, daß das Gebläse (4; 104) im Heißluft-Zirkulationsraum (3; 103) ein Querstromgebläse ist.

4. Wäschetrockner nach Anspruch 1, dadurch gekennzeichnet, daß das Gebläse (19; 119), welches den Innenraum (13; 113) der Trommel (2; 102) absaugt, drehzahlgeregelt ist.

5. Wäschetrockner nach einem der vorhergehenden Ansprüche, dadurch gekennzeichnet, daß ein Wärmetauscher (10) vorgesehen ist, über welchen einerseits die aus dem Innenraum (13) der Trommel (2) gesaugte Abluft und andererseits die dem Heißluft-Zirkulationsraum (3) zugeführte Frischluft geleitet wird.

6. Wäschetrockner nach Anspruch 5, dadurch gekennzeichnet, daß eine Klappe (11) vorgesehen ist, welche für die Frischluft wahlweise entweder einen direkten Weg (8, 9) von der Außenatmosphäre oder einen über den Wärmetauscher (10) führenden Weg zum Heißluft-Zirkulationsraum (3) freizugeben vermag.

7. Wäschetrockner nach einem der vorhergehenden Ansprüche, dadurch gekennzeichnet, daß eine Klappe (121) vorgesehen ist, welche die in dem Heißluft-Zirkulationsraum (103) strömende Luft in einen ersten Anteil unterteilt, der durch die Heizeinrichtung (107) strömt, und einen zweiten Anteil, der auf einem By-pass-Weg (122) an der Heizeinrichtung (107) vorbeiströmt.

8. Wäschetrockner nach Anspruch 7, gekennzeichnet durch einen Regelkreis, der einen im Heißluft-Zirkulationsraum (103) befindlichen Temperatursensor und ein die Klappe (121) betätigendes Stellglied umfaßt, wobei durch Variation der Position der Klappe (121) eine konstante Temperatur der Luft im Heißluft-Zirkulationsraum (103) aufrecht erhalten wird.

## Claims

1. An industrial laundry dryer comprising a machine housing (1; 101), with a drum (2; 102) disposed in the machine housing (1; 101) and mounted for rotation therein, a layer of insulation (5; 105) surrounding the surface of the drum (2; 102) in spaced relationship therefrom in the machine housing (1; 101) so as to form an annular chamber (3; 103) to act as a hot-air circulation space around the drum (2; 102), comprising a heating means (7; 107) in the hot-air circulation space (3; 103), with a fan (4; 104) which maintains a circular flow of heated air in the hot-air circulation space (3; 103), and comprising a fan (19) for extracting water-vapour-charged air from the drum (2) via an end wall thereof, characterised in that the drum (2; 102) is provided with perforations.

2. A laundry dryer according to claim 1,
characterised in that the extraction aperture in one end wall of the drum is covered by a hood (14).

3. A laundry dryer according to any one of the preceding claims, characterised in that the fan (4; 104) in the hot-air circulation space (3; 103) is a transverse-flow fan.

4. A laundry dryer according to claim 1,
characterised in that the fan (19; 119) which extracts from the interior (13; 113) of the drum (2; 102) is speed-controlled.

5. A laundry dryer according to any one of the preceding claims, characterised in that a heat-exchanger (10) is provided, through which, on the one hand, the air extracted from the interior (13) of the drum (2) and, on the other hand, the fresh air supplied to the hot-air circulation space (3), are led.

6. A laundry dryer according to claim 5,
characterised in that a flap (11) is provided which can selectively free for the fresh air either a direct path (8, 9) from the external atmosphere or a path leading via the heat-exchanger (10) to the hot-air circulation space (3).

7. A laundry dryer according to any one of the preceding claims, characterised in that a flap (121) is provided which divides the air flowing into the hot-air circulation space (103) into a first fraction which flows through the heating means (107) and a second fraction which bypasses the heating means (107) via a bypass path (122).

8. A laundry dryer according to claim 7,
characterised by a control circuit comprising a temperature sensor disposed in the hot-air circulation space (103) and an adjusting means actuating the flap (121), a constant temperature of the air in the hot-air circulation space (103) being maintained by varying the position of the flap (121).

## Revendications

1. Sèche-linge à usage professionnel comprenant un bâti de machine (1 ; 101), comprenant un tambour (2 ; 102) qui est disposé dans le bâti de machine (1 ; 101) et qui est monté rotatif dans le bâti de machine (1 ; 101), une couche isolante (5 ; 105) entourant à distance la surface périphérique du tambour (2 ; 102) dans le bâti de machine (1 ; 101), de façon à créer, autour du tambour (2 ; 102), un espace circulaire (3 ; 103) formant espace de circulation d'air chaud, comprenant un dispositif de chauffage (7 ; 107) disposé dans l'espace de circulation d'air chaud (3 ; 103), comprenant une soufflante (4 ; 104) qui entretient un courant circulaire d'air chauffé dans l'espace de circulation d'air chaud (3 ; 103), et comprenant une soufflante (19) qui, par l'intermédiaire d'une paroi frontale du tambour, aspire, hors du tambour (2), de l'air enrichi en vapeur d'eau, caractérisé en ce que le tambour (2 ; 102) est pourvu de perforations.

2. Sèche-linge selon la revendication 1, caractérisé en ce que l'ouverture d'aspiration ménagée dans une paroi frontale du tambour est recouverte par une coiffe (14).

3. Sèche-linge selon l'une des revendications précédentes, caractérisé en ce que la soufflante (4 ; 104) disposée dans l'espace de circulation d'air chaud (3 ; 103) est une soufflante à courant transversal.

4. Sèche-linge selon la revendication 1, caractérisé en ce que la vitesse de rotation de la soufflante (19 ; 119) qui aspire l'air hors de l'espace intérieur (13 ; 113) du tambour (2 ; 102) est réglable.

5. Sèche-linge selon l'une des revendications précédentes, caractérisé en ce qu'il est prévu un échangeur thermique (10) qui est parcouru, d'une part, par l'air de sortie aspiré hors de l'espace intérieur (13) du tambour (2) et, d'autre part, par l'air frais introduit dans l'espace de circulation d'air chaud (3).

6. Sèche-linge selon la revendication 5, caractérisé en ce qu'il est prévu un clapet (11) qui, pour amener l'air frais dans l'espace de circulation d'air chaud (3), peut ouvrir sélectivement soit un trajet direct (8, 9) à partir de l'atmosphère extérieure, soit un trajet passant par l'échangeur thermique (10).

7. Sèche-linge selon l'une des revendications précédentes, caractérisé en ce qu'il est prévu un clapet (121) qui divise l'air présent dans l'espace de circulation d'air chaud (103) en une première partie, qui traverse le dispositif de chauffage (107), et en une seconde partie qui, par l'intermédiaire d'un trajet de dérivation (122), longe le dispositif de chauffage (107).

8. Sèche-linge selon la revendication 7, caractérisé par un circuit de régulation qui comprend un capteur de température implanté dans l'espace de circulation d'air chaud (103) et un organe de positionnement actionnant le clapet (121), une température constante de l'air étant entretenue dans l'espace de circulation d'air chaud (103) en faisant varier la position du clapet (121).
